# EUROPÄISCHE PATENTANMELDUNG

(11) **EP 1 344 469 A2**
(43) Veröffentlichungstag der Anmeldung: **17.09.2003**
(21) Anmeldenummer: 03090067.4
(22) Anmeldetag: 17.03.2003
(51) Int. Cl.: A45D 42/10

(54) **Tragbarer Schminkspiegel**

(30) Priorität: 15.03.2002 DE 20204528 U
(71) Anmelder: Faralewski, Michael, 10625 Berlin (DE); Birkhahn, Frank, 12307 Berlin (DE)
(72) Erfinder: Faralewski, Michael, 10625 Berlin (DE); Birkhahn, Frank, 12307 Berlin (DE)
(74) Vertreter: Scholz, Hartmut, Dipl.-Ing. Patentanwalt

(57) **Zusammenfassung**

Die Erfindung betrifft einen tragbaren Schminkspiegel mit einem Rahmengehäuse (11), in dem ein Flachspiegel (14) angeordnet ist, der mit seiner Spiegeloberkante (26) gegenüber seiner Spiegelunterkante (29) um einen vorbestimmten Aufstellwinkel (23) aus der Senkrechten (27) der Aufstellposition des Rahmengehäuses (11) geneigt ist.

## Beschreibung

Die Erfindung betrifft einen tragbaren Schminkspiegel mit einem Rahmengehäuse, in dem ein Flachspiegel angeordnet ist.

Derartige Schminkspiegel werden üblicherweise von Maskenbildnern, Visagisten, Haarstylisten und dergleichen zum Schminken, Stylen oder Ausstatten von darstellenden Künsten für mobile Einsätze benutzt. Bei Film- und Fernsehaufnahmen sind an den jeweiligen Drehorten nicht immer geeignete, den jeweiligen Anforderungen entsprechende Arbeitsbedingungen zum Schminken und Ausstatten der darstellenden Künstler, Schauspieler, Sänger usw. vorhanden.

In üblichen Schminkspiegeln sieht der Maskenbildner das Gesicht des Künstlers nicht auf seiner eigenen Augenhöhe. Er ist dadurch gezwungen, entweder spiegelverkehrt zu arbeiten oder sich in gebückte Haltung zu begeben, um so auf seiner Arbeitshöhe arbeiten zu können. Dies ist anstrengend und ermüdend.

Aufgabe der vorliegenden Erfindung ist es, einen Schminkspiegel der eingangs beschriebenen Art zu schaffen, in dem der Maskenbildner das Gesicht, an dem er arbeitet, auf seiner eigenen Augenhöhe sehen kann.

Gelöst wird diese Aufgabe durch die Merkmale des Anspruchs 1, insbesondere dadurch, dass dem Rahmengehäuses eine mit einem längenverstellbaren Aufstellfuß versehene, mittels eines Scharniers ausstellbare Stütze zugeordnet ist und der Aufstellwinkel des Flachspiegels mit dem längenverstellbaren Aufstellfuß variierbar ist.

Durch diese Maßnahmen wird ein tragbarer Schminkspiegel geschaffen, der sehr leicht ist und an jedem beliebigen Ort aufgestellt werden kann. Der Maskenbildner sieht dabei neben dem Gesicht, an dem er gerade arbeitet, auch sein eigenes Gesicht quasi auf Augenhöhe. Dadurch kann er seine Arbeit in einer bequemen, aufrechten Arbeitsstellung sehen und ermüdungsfrei arbeiten.

Weitere vorteilhafte Maßnahmen sind in den Unteransprüchen beschrieben. Die Erfindung ist in der beiliegenden Zeichnung dargestellt und wird nachfolgend näher beschrieben; es zeigt:
- **Figur 1**: die Vorderansicht eines tragbaren Schminkspiegels, mit einem, in einem Rahmengehäuse angeordneten Flachspiegel, dem Leuchten zugeordnet sind;
- **Figur 2**: die Seitenansicht eines Schminkspiegels nach der Figur 1, mit einem um einen vorbestimmten Aufstellwinkel geneigten Flachspiegel;
- **Figur 3**: die Vorderansicht eines tragbaren Schminkspiegels, mit in einem verschließbaren Gehäuse angeordneten Flachspiegel, der von Leuchten umgeben ist;
- **Figur 4**: den Schnitt entlang der Linie II-II in der Figur 3, mit einem um einen vorbestimmten Winkel vom Betrachter weg gegen die Gehäuserückwand geneigten Flachspiegel.

Der in den Figuren 1 und 2 dargestellte tragbare Schminkspiegel 10 besteht im Wesentlichen aus einem Rahmengehäuse 11, das beispielsweise mittels einer ausstellbaren Stütze 12 auf einer beliebigen Aufstellfläche, beispielsweise auf einem Schminktisch 15, aufgestellt werden kann.

In dem Rahmengehäuse 11 ist ein Flachspiegel 14 angeordnet. Seitlich und/oder oberhalb des Flachspiegels 14 sind elektrische Leuchten 16 in das Rahmengehäuse 13 integriert. Die elektrischen Leuchten 16 sind über Anschlusskabel 18 mit einem elektrischen Anschluss 17 verbunden. Der elektrische Anschluss 17 ist über ein Netzanschlusskabel 19 mit einer nicht dargestellten Stromquelle verbunden.

Das Netzanschlusskabel 19 ist in einem Kabelgehäuse 30 untergebracht, das mit einem Gehäusedeckel 31 verschlossen werden kann. Dem elektrischen Anschluss 17 können eine oder mehrere Steckdosen 20 zugeordnet sein, über die weitere elektrische Geräte, beispielsweise ein Föhn, ein Ondulierstab, eine Brennschere usw. angeschlossen werden können. Die Leuchten 16 können über einen Schalter 21 ein- und ausgeschaltet werden.

An der Rückwand 13 des Rahmengehäuses 11 ist ein Spiegelsockel 22 befestigt, vorzugsweise angeklebt, angeschraubt oder angenagelt. Auf dem Spiegelsockel 22 ist der Flachspiegel 14 befestigt, vorzugsweise aufgeklebt.

Die Spiegeloberkante 26 des Flachspiegels 14 kann gegenüber der Spiegelunterkante 29 um einen vorbestimmten Aufstellwinkel 23 aus der Senkrechten 27 (Pfeil) vom Betrachter weg geneigt werden. Dazu kann die an der Rückwand 13 des Rahmengehäuses 11 vorgesehenen Stütze 12 in einem Scharnier 28 ausgestellt werden. Die Stütze 12 ist mit einem Aufstellfuß 33 versehen.

Die Länge des Aufstellfußes 33 kann mit einer Längenverstellung 32 verstellt werden. Mit dieser Längenverstellung 32 kann der Aufstellwinkel 23 des Flachspiegels 14 variiert werden.

Der Flachspiegel 14 kann bei einer anderen, nicht dargestellten Ausführung auch in dem Rahmengehäuse 11 geneigt werden. Dabei befindet sich die Spiegeloberkante 26 des Flachspiegels 14 in Arbeits- oder Aufstellposition im Bereich der Rückwand 13, während sich die Spiegelunterkante 29 in Betrachtungsrichtung in dem Rahmengehäuse 11 vorne befindet.

Das Rahmengehäuse 11 kann mit einem Spiegelcover 24 verschlossen werden. Das Spiegelcover 24 ist mit einem Tragegriff 25 versehen und verschließbar. Das Rahmengehäuse 11 besteht aus einem sehr leichten, dünnwandigen Material, ebenso das Spiegelcover 24. Der tragbare Schminkspiegel 10 baut dadurch sehr leicht, ist gut zu handhaben und kann bei Ortswechseln bequem getragen werden.

Der in der Figur 3 dargestellte tragbare Schminkspiegel 10a besteht im wesentlichen aus einem Gehäuse 11a, das auf ausschwenkbaren Füßen 12a auf einer beliebigen Aufstellfläche, beispielsweise auf einem Schminktisch 15, aufgestellt werden kann.

In dem Gehäuseinnenraum 13a ist ein Flachspiegel 14 angeordnet. Oberhalb und seitlich des Flachspiegels 14 sind elektrische Leuchten 16, 16a und 16b in dem Gehäuseinnenraum 13a angeordnet. Die elektrischen Leuchten 16, 16a und 16b sind über Anschlusskabel 17 mit einem elektrischen Anschluss 18 verbunden. Der elektrische Anschluss 18 ist über ein Netzanschlusskabel 19 mit einer nicht dargestellten Stromquelle verbunden.

Dem elektrischen Anschluss 18 können eine oder mehrere Steckdosen 20 zugeordnet sein, über die weitere elektrische Geräte, beispielsweise ein Föhn, ein Ondulierstab, eine Brennschere usw. angeschlossen werden können. Die Leuchten 16, 16a und 16b können über jeweils zugeordnete Schalter 21 ein- und ausgeschaltet werden.

Wie die Figur 4 zeigt, ist an der Gehäuserückwand 28a des Gehäuses 11a ein Spiegelsockel 22a befestigt, vorzugsweise angeklebt, angeschraubt oder angenagelt. Der Spiegelsockel 22a stellt eine gegen die Gehäuserückwand 28a aus deren Senkrechte 27 geneigte schiefe Ebene dar.

Auf dem Spiegelsockel 22a ist der Flachspiegel 14 befestigt, vorzugsweise aufgeklebt. Der Flachspiegel 14 ist in Aufstellposition mit seiner Spiegeloberkante 26 um einen vorbestimmten Winkel 23 aus der Senkrechten 27 (Pfeil) der Gehäuserückwand 28a vom Betrachter weg geneigt.

In Arbeits- oder Aufstellposition befindet sich die Spiegeloberkante 26 des Flachspiegels 14 im Bereich der Gehäuserückwand 28a, während sich die Spiegelunterkante 29 im Bereich der in Betrachtungsrichtung vorne liegenden Gehäuseöffnung 30a befindet.

Die Gehäuseöffnung 30a kann mit einem Gehäusedeckel 24a verschlossen werden. Der Gehäusedeckel 24a ist in einer Deckelführung 25a geführt und kann von dem Gehäuse 11a entfernt werden.

Das Gehäuse 11a besteht aus einem sehr leichten, dünnwandigen Material, ebenso der Gehäusedeckel 24a. Der tragbare Schminkspiegel 10a baut dadurch sehr leicht, ist gut zu handhaben und kann bei Ortswechseln bequem getragen werden.

### Bezugszeichen

- 10, 10a: tragbarer Schminkspiegel
- 11: Rahmengehäuse
- 11a: Gehäuse
- 12: ausstellbare Stütze
- 12a: ausschwenkbarer Fuß
- 13: Rückwand
- 13a: Gehäuseinnenraum
- 14: Flachspiegel
- 15: Schminktisch
- 16, 16a, 16b: Leuchte
- 17: Anschlusskabel
- 18: elektrischer Anschluss
- 19: Netzanschlusskabel
- 20: Steckdose
- 21, 21a: Schalter
- 22, 22a: Spiegelsockel
- 23: Aufstellwinkel
- 24: Spiegelcover
- 24a: Gehäusedeckel
- 25: Tragegriff
- 25a: Deckelführung
- 26: Spiegeloberkante
- 27: Senkrechte
- 28: Scharnier
- 28a: Gehäuserückwand
- 29: Spiegelunterkante
- 30: Kabelgehäuse
- 30a: Gehäuseöffnung
- 31: Gehäusedeckel
- 32: Längenverstellung
- 33: längenverstellbarer Aufstellfuß

## Patentansprüche

1. Tragbarer Schminkspiegel (10) mit einem Rahmengehäuse (11), in dem ein Flachspiegel (14) angeordnet ist, der mit seiner Spiegeloberkante (26) gegenüber seiner Spiegelunterkante (29) um einen vorbestimmten Aufstellwinkel (23) aus der Senkrechten (27) der Aufstellposition des Rahmengehäuse (11) geneigt ist.

2. Schminkspiegel nach Anspruch 1, **dadurch gekennzeichnet, dass** dem Rahmengehäuses (11) eine mit einem längenverstellbaren Aufstellfuß (33) versehene, mittels eines Scharniers (28) ausstellbare Stütze (12) zugeordnet ist und der Aufstellwinkel (23) des Flachspiegels (14) mit dem längenverstellbaren Aufstellfuß (33) variierbar ist.

3. Schminkspiegel nach den Ansprüchen 1 und 2, **dadurch gekennzeichnet, dass** seitlich und/oder oberhalb des Flachspiegels (14) Leuchten (16) in dem Rahmengehäuse (11) integriert sind.

4. Schminkspiegel nach den Ansprüchen 1 bis 3, **dadurch gekennzeichnet, dass** in dem Rahmengehäuse (11) ein mit einem Gehäusedeckel (31) verschließbares Kabelgehäuse (30) integriert ist, in dem Kabelgehäuse (30) ein Netzanschlusskabel (19) aufbewahrbar ist und die Leuchten (16) über Anschlusskabel (17, 18) mit dem Netzanschlusskabel (19) elektrisch leitend verbunden sind.

5. Schminkspiegel nach den Ansprüchen 1 bis 4, **dadurch gekennzeichnet, dass** in dem Rahmengehäuse (11) Steckdosen (20) integriert sind, die mit dem Netzanschlusskabel (19) elektrisch leitend verbunden sind und dem Netzanschlusskabel (19) ein Ein/Ausschalter (21) zugeordnet ist.

6. Schminkspiegel nach den Ansprüchen 1 bis 5, **dadurch gekennzeichnet, dass** der Flachspiegel (14) in dem Rahmengehäuse (11) auf einem Spiegelsockel (22) angeordnet ist.

7. Schminkspiegel nach den Ansprüchen 1 bis 6, **dadurch gekennzeichnet, dass** der Spiegelsockel (22) an der Rückwand (13) des Rahmengehäuses (11) befestigt, vorzugsweise geklebt ist.

8. Schminkspiegel nach den Ansprüchen 1 bis 7, **dadurch gekennzeichnet, dass** der Flachspiegel (14) an einem gegen die Rückwand (13) des Rahmengehäuses (11) geneigten Spiegelsockel (22) befestigt, vorzugsweise geklebt ist.

9. Schminkspiegel nach den Ansprüchen 1 bis 8, **dadurch gekennzeichnet, dass** das Rahmengehäuse (11) mit einem Spiegelcover (24) verschließbar ist.

10. Schminkspiegel nach Anspruch 1, mit einem Gehäuse (11a) in dessen Gehäuseinnenraum (13a) ein Flachspiegel (14) angeordnet ist, der mit seiner Spiegeloberkante (26) gegenüber seiner Spiegelunterkante (29) um einen vorbestimmten Winkel (23) gegen die Gehäuserückwand (28a) geneigt ist.

11. Schminkspiegel nach Anspruch 10, **dadurch gekennzeichnet, dass** der Flachspiegel (14) mit seiner Spiegeloberkante (26) um einen vorbestimmten Winkel (23) aus der Senkrechten (27) der Aufstellposition des Gehäuses (11a) geneigt ist.

12. Schminkspiegel nach den Ansprüchen 10 und 11, **dadurch gekennzeichnet, dass** das Gehäuse (11a) mit einem Gehäusedeckel (24a) verschließbar ist.

13. Schminkspiegel nach den Ansprüchen 10 bis 12, **dadurch gekennzeichnet, dass** in dem Gehäuseinnenraum (13a) ein mit einem Netzanschlusskabel (19) versehener elektrischer Anschluss (18) vorgesehen ist und die Leuchten (16, 16a, 16b) über Anschlusskabel (17) mit dem elektrischen Anschluss (18) elektrisch leitend verbunden sind.

14. Schminkspiegel nach den Ansprüchen 10 bis 13, **dadurch gekennzeichnet, dass** der Flachspiegel (14) in dem Gehäuseinnenraum (13a) auf einem Spiegelsockel (22a) angeordnet und der Spiegelsockel (22a) unter einem vorbestimmten Winkel (23) gegen die Gehäuserückwand (28a) geneigt und an dieser befestigt ist.

15. Schminkspiegel nach den Ansprüchen 10 bis 14, **dadurch gekennzeichnet, dass** der Spiegelsockel (22a) an der Gehäuserückwand (28a) befestigt, vorzugsweise geklebt und der Flachspiegel (14) an dem gegen die Gehäuserückwand (28a) geneigten Spiegelsockel (22a) befestigt, vorzugsweise geklebt ist.
